# EUROPÄISCHE PATENTSCHRIFT

(11) **EP 1 976 072 B1**
(45) Veröffentlichungstag und Bekanntmachung des Hinweises auf die Patenterteilung: **19.05.2010**
(21) Anmeldenummer: 07006735.0
(22) Anmeldetag: 30.03.2007
(51) Int. Cl.: H01R 13/658, H01R 9/03

(54) **Bus-Steckverbinder mit mindestens zwei Kabelanschlüssen für Busleitungen**
Bus connector with at least two cable connections for bus lines
Connecteur à fiches de bus doté d'au moins deux raccords de câbles pour lignes de bus

(43) Veröffentlichungstag der Anmeldung: 01.10.2008
(73) Patentinhaber: Siemens Aktiengesellschaft, 80333 München (DE)
(72) Erfinder: Rösch, Ernst, 92224 Amberg (DE); Stein, Ulf, 64689 Grasellenbach (DE)

(56) Entgegenhaltungen:
- EP-A1- 1 309 040
- EP-A2- 0 606 739
- DE-C1- 19 602 156
- US-A- 5 244 415
- US-A- 5 409 400
- US-A- 6 139 365
- US-B1- 6 210 229

## Beschreibung

Die Erfindung betrifft ein Bus-Steckverbinder mit mindestens zwei Kabelanschlüssen für Busleitungen, wobei die Kabelanschlüsse jeweils zur elektrischen Verbindung mit mindestens einer Bussignalleitung und einer Busschirmleitung eines Kabels vorgesehen sind, wobei ein Schirmverbinder des Kabelanschlusses zur elektrischen Kontaktierung der Busschirmleitung des Kabels mit den Bus-Steckverbinder schirmenden Elementen vorgesehen ist.

Ein derartiger Steckverbinder wird in Verbindung mit Feldbussen, insbesondere mit PROFIBUS, verwendet. Der Bus-Steckverbinder ermöglicht eine Ankoppelung eines Busteilnehmers an die Busleitungen, wobei der Bus-Steckverbinder in der Regel zum Anschluss von zwei Kabeln, gegebenenfalls Koaxialkabeln, vorgesehen ist, die jeweils eine Busschirmleitung aufweisen und jeweils mindestens eine abgeschirmte Steuerleitung. Mittels einer Buchse, wie zum Beispiel einem D-Sub-Verbinder wird die Verbindung zwischen Busteilnehmer und dem Bus-Steckverbinder hergestellt. Der Bus-Steckverbinder weist gegebenenfalls zusätzliche Anschlussmöglichkeiten für andere Geräte, wie beispielsweise Programmiergeräte auf, die zur Programmierung oder Projektierung des Busteilnehmers vorgesehen sind.

Herkömmliche Bus-Steckverbinder weisen schirmende Elemente auf, um die Schädigung von Schaltkreisen innerhalb des Bus-Steckverbinders oder im Busteilnehmer zu unterbinden. Herkömmliche Bus-Steckverbinder sind beispielsweise mit metallisierten Gehäusen, mit asymmetrischen Schirmblechen oder mit offenen, skelettartigen Schirmblechgerüsten realisiert. Wird die Abschirmung von Störströmen durch metallisierte Gehäuse gewährleistet, so besteht die Notwendigkeit, das jeweilige Gehäuse mit einer sehr hohen Präzision auszuführen, um Störfelder, die insbesondere bei nicht abgedeckten Rissen oder Spalten entstehen, sicher zu unterbinden.

Durch den fortwährenden Gebrauch werden die Gehäuse der Bus-Steckverbinder in Mitleidenschaft gezogen, so dass eine Schließfestigkeit auch nicht über die gesamte Lebensdauer garantiert werden kann.

Bei offenen bzw. skelettartigen Schirmblechgerüsten entstehen ebenfalls ohne weiteres Störfelder um die schirmenden Bestandteile, die die Burst-Festigkeit bzw. elektromagnetischen Verträglichkeit (EMV) stark vermindern. Bei den genannten Schirmblechlösungen, aber insbesondere bei den metallisierten Gehäusen ist eine dauerhafte, sichere Kontaktierung (zum Beispiel bei Rüttel- und Umweltbeanspruchung) innerhalb des Schirmsystems nur schwer oder überhaupt nicht zu gewährleisten.

Die zuvor genannten Steckverbinder nach dem Stand der Technik sind u.a. in den Dokumenten US 6,139,365 A, US 6,210,229 B1, US 5,244,415 A und EP 0 606 739 A2 sowie in US 5,409,400 A offenbart. Allerdings handelt es sich bei Bus-Steckverbindern aus den zuvor genannten Dokumenten jeweils um Bus-Steckverbinder, welche nur den Anschluss eines einzigen Kabels zulassen.

Hingegen offenbaren die DE 196 02 156 C1 und die EP 1 309 040 A1 jeweils einen Steckverbinder, welcher dazu ausgestaltet ist, in zwei Kabelbereichen ein erstes Kabel und ein zweites Kabel gleichzeitig aufzunehmen und zu fixieren. Aber auch diese Bus-Steckverbinder sind aufwändig konstruiert und können durch ihre Vielzahl an Bauteilen einer oben genannten Rüttelbeanspruchung nicht standhalten.

Der Erfindung liegt die Aufgabe zugrunde, einen Bus-Steckverbinder anzugeben, der eine dauerhafte, sichere Kontaktierung der schirmenden Elemente gewährleistet und kostengünstig hergestellt werden kann.

Diese Aufgabe wird bei einem Bus-Steckverbinder nach Anspruch 1 gelöst.

Erfindungsgemäß weist der Busstecker mindestens zwei Kabelanschlüsse für Busleitungen auf. Die Kabelanschlüsse sind jeweils zur elektrischen Verbindung mit mindestens einer Bussignalleitung und einer Busschirmleitung eines Kabels, insbesondere eines Koaxialkabels, vorgesehen. (Gegebenenfalls ist der Kabelanschluss für mehrere Signalleitungen eines Busses vorgesehen.) Ein Schirmverbinder des Kabelanschlusses gewähr leistet die elektrische Kontaktierung der Busschirmleitung des Kabels mit den schirmenden Elementen des Bus-Steckverbinders. Somit wird die Schirmung des Kabels mit der Schirmung des Bus-Steckverbinders zu einem Gesamtschirmsystem, kurz Schirmsystem, zusammengefasst.

Der Schirmverbinder kombiniert erfindungsgemäß mindestens zwei Funktionen, nämlich die Verbindung der Busschirmleitung mit den schirmenden Elementen des Bus-Steckverbinders und übernimmt gleichzeitig eine schirmende Funktion, bei der die Kabelanschlüsse und gegebenenfalls weitere elektrische Baugruppen des Bus-Steckverbinders abgeschirmt werden sollen. Hierfür ist der Steckverbinder flächig ausgeformt und ist gegebenenfalls der Form der Kabel, die die Busleitungen beinhalten, angepasst. Der Schirmverbinder weist im Bereich der Kontaktierung der Busschirmleitungen Kontaktelemente auf, die zur selbsttätigen Kontaktierung der Busleitungen vorgesehen sind. Bei der Montage wird die abisolierte Busschirmleitung des Kabels auf das oder die Kontaktelemente aufgelegt und mittels Klemmung bei der Montage des Gehäuses oder eines Gehäuseteiles auf das Kontaktelement aufgedrückt. Das Kabel wird somit in seiner Position fixiert und die Kontaktierung, und damit auch die Herstellung des Gesamtschirmsystems, mit dem Schirmverbinder sichergestellt.

Vorteilhafterweise geschieht die erwähnte Klemmung der Busschirmleitungen mehrerer Kabel gleichzeitig, wodurch eine sehr einfache Montage gewährleistet ist.

Vorteilhafterweise wird die schirmende Wirkung des Schirmverbinders durch eine teilweise wellenförmige und/oder wannenförmige Form desselben unterstützt. Vorteilhaft ist, dass die schirmende Wirkung des Schirmverbinders aufgrund des metallischen Materials gewährleistet ist und gleichzeitig aufgrund der Form des Schirmverbinders dennoch ein Gehäuseteil zur Klemmung verwendet werden kann, welches nicht notwendigerweise eine schirmende Wirkung haben muss. Ein metallisches Gehäuseteil trägt zwar weiter zur Schirmung bei, kann aber auch durch ein nichtschirmendes Gehäuseteil, wie beispielsweise ein Kunststoffgehäuseteil ersetzt werden, da der Schirmverbinder bereits ausreichend abschirmt.

Vorteilhafterweise ist der Schirmverbinder zur Verlötung mit den Bus-Steckverbinder schirmenden Elementen, insbesondere einer eine Leiterplatte schirmende Schirmplatte, auch Schirmlage, vorgesehen. Eine Verlötung des Schirmverbinders fördert eine strukturelle Stabilität des Gesamtschirmsystems, wobei durch eine andauernde oder starke Beanspruchung des Bus-Steckverbinders eine Dekontaktierung, wie beispielsweise bei Drucksteckkontaktierungen, nicht auftritt. Die Schirmeigenschaften des Gesamtschirmsystems werden folglich durch Gebrauch nicht oder kaum in Mitleidenschaft gezogen. Neben der Langzeitstabilität werden auch eine Berührungskontaktierung bzw. deren mögliche Fehlerquellen ausgeschlossen, wobei eine höhere Prozesssicherheit, eine geringere Schadgaskorrosion und eine ausreichende Rüttelfestigkeit gewährleistet werden kann.

Vorteilhafterweise ist ein metallisiertes bzw. ein Vollmetallgehäuse nicht erforderlich, da durch die genannten Maßnahmen das geforderte, der Norm (EN61000-4-4) entsprechende elektromagnetische Verhalten erreicht wird.

Vorteilhafterweise ergeben sich bei einer Verwendung eines Kunststoffgehäuseteils bzw. Kunststoffgehäuses eine Erleichterung hinsichtlich der Konstruktionsbedingungen im Vergleich zum metallisierten bzw. Vollmetallgehäuse, bei dem vorgeschriebene Spannungsabstände eingehalten werden müssen und folglich in der Regel zu voluminöseren Bus-Steckverbindern führen. Aufgrund der Verwendung eines Kunststoffgehäuseteils bzw. -gehäuses muss auf derartige Spannungsabstände keine Rücksicht genommen werden, was dem Gehäuseumfang einträglich ist.

Vorteilhafterweise ist der Schirmverbinder in ein den Bus-Steckverbinder schirmendes Element integriert bzw. mit diesem einstückig ausgeführt. Dies ist ebenfalls der Stabilität des Gesamtschirmkonzepts einträglich und vereinfacht weiter den Steckeraufbau, wobei die Teileanzahl reduziert ist. So ist insbesondere eine Kombination mit schirmenden Bau- oder Gehäuseteilen denkbar, die ebenfalls flächig ausgeführt sind.

Bei einer vorteilhaften Ausführungsform ist der Schirmverbinder als Schirmblech ausgebildet, dessen Form an die Form der Kabel angepasst ist. Vorteilhaft ist ebenfalls das Schirmblech ohne Öffnungen bzw. Löcher auszuführen, die gegebenenfalls Störfelder verursachen könnten. Des Weiteren ist darauf zu achten, dass sich die Bussignalleitungen innerhalb des Schirmblechs befinden, wenn der Bus-Steckverbinder ordnungsgemäß montiert ist.

Vorteilhafterweise ist der Schirmverbinder teilweise wellenförmig und/oder wannenförmig ausgebildet, wobei sich die Kabel bzw. die Bussignalleitungen innerhalb der "Wanne" befinden.

Bei einer vorteilhaften Ausführungsform ist der Schirmverbinder als metallisches Prägeteil ausgebildet, wodurch die Herstellungskosten nicht nur durch die geringere Bauteilanzahl, sondern auch durch die Fertigungskosten weiter herabgesetzt werden können.

Vorteilhafterweise ist neben mindestens einem Anschlusssteckverbinder (Male), wie beispielsweise ein D-Sub-Steckverbinder (Male), zur Verbindung mit einem Busteilnehmer auch eine Anschlussbuchse (Female) für beispielsweise ein Programmiergerät vorgesehen, welches zur Programmierung des Busteilnehmers herangezogen werden kann.

Bei einer vorteilhaften Ausführungsform übernimmt der Schirmverbinder ebenfalls die Schirmfunktionen anderer Komponenten des Bus-Steckverbinders, wie zum Beispiel der D-Sub-Buchse, der Leiterplatte oder anderen schirmenden Elementen.

Vorteilhafterweise ist der Bus-Steckverbinder als PROFIBUS-Steckverbinder ausgeführt.

Weitere vorteilhafte Ausbildungen und bevorzugte Weiterbildungen der Erfindung sind der Figurenbeschreibung und/oder den Unteransprüchen zu entnehmen.

Im Folgenden wird die Erfindung anhand der in den Figuren dargestellten Ausführungsbeispiele näher beschrieben und erläutert.

Es zeigen:
- FIG 1: einen an als Schirmblech ausgeführten Schirmverbinder,
- FIG 2: einen Bus-Steckverbinder mit dem Schirmverbinder aus FIG 1,
- FIG 3: einen integrierten Schirmverbinder und
- FIG 4: einen Bus-Steckverbinder mit dem integrierbaren Schirmverbinder aus FIG 3.

FIG 1 und FIG 2 zeigen einen als Schirmblech ausgeführten Schirmverbinder 1, der zur Befestigung an einen Bus-Steckverbinder 40 vorgesehen ist.

Als mechanische Verbindung zum Bus-Steckverbinder 40 sind Klemmen 4, 5 einsetzbar, die hinter eine Haltevorrichtung des Bus-Steckverbinders 40 gedrückt werden, um dann aufgrund ihrer Elastizität den Schirmverbinder 1 am Bus-Steckverbinder 40 festzuhalten. Die Lötfläche 8 ist zur Verlötung mit einer Schirmplatte 15 vorgesehen, die wiederum zur Abschirmung der Leiterplatte vorgesehen ist, die mit Bussteuerleitungen 45, 46 kontaktiert wird. Die Leiterplatte und auch die Kabelanschlüsse befinden sich in fertig montierten Zustand auf der Schirmplatte 15 bzw. eventuell teilweise innerhalb des Schirmverbinders 1, sind allerdings in den FIG 1 und 2 nicht dargestellt.

Der Schirmverbinder 1 weist weiter Schirmflächen 2, 3 auf, die zum Erreichen der EMV-Verträglichkeit erforderlich sind und gleichzeitig eine gewisse Anschlussgeometrie der Kabel 41, 42 durch ihre Form berücksichtigen.

Neben der Lötfläche 8 sind auch Lötstellen 6, 7 vorgesehen, die die elektrische Leitfähigkeit innerhalb des Gesamtschirms verbessern. Der Zapfen 14 kann lediglich zur Positionierung des Schirmverbinders 1 auf der Schirmplatte 15 oder ebenfalls als Lötstelle verwendet werden.

Die Kontaktelemente 9 sind im Bereich 12 und 13 der Kontaktierung der Busschirmleitungen 43, 44 angeordnet. Die Anordnung der Kontaktierelemente 9 entspricht den tiefsten Punkten der teilweisen wannenförmigen Ausformungen des Schirmverbinders 1. Die Wannenform wird insbesondere durch die Erhebung 11 unterstützt, womit die Kabel 41, 42 gewissermaßen "automatisch" in die jeweilige "Wanne" eindrückbar sind, wenn das Gehäuseteil auf die Kabel 41, 42 aufgedrückt wird (Gehäuseteil ist nicht dargestellt). Das Gehäuseteil könnte hierbei beispielsweise den gesamten Schirmverbinder 1 abdecken bzw. auch weitere Teile des Bus-Steckverbinders 40. Hierbei ist das Gehäuseteil beispielsweise ein Bestandteil eines Gesamtgehäuses, welches aus Kunststoff besteht und um den Bus-Steckverbinder bzw. dessen Schirmung herum angeordnet ist.

Vorteilhafterweise ist ein D-Sub-Steckverbinder 16 an den Bus-Steckverbinder 40 angebracht, womit dieser auf einfache Weise mit einem Busteilnehmer, wie beispielsweise einem Aktor, einem Sensor, einem Controller oder ähnlichem, verbunden werden kann. Eine weitere Buchse 17 ermöglicht den Anschluss an die Leiterplatte mittels Kontakten 18, wobei ein Anschluss eines Programmier- bzw. Projektierungsgeräts möglich ist, welches den Busteilnehmer lokal programmieren bzw. projektieren kann.

Die Steckverbinder 16, 17 sind an den flächigen Schirmen 19, 20 des Bus-Steckverbinders angeordnet, die Elemente dessen Schirmung darstellen. Diese sind ebenfalls über die Klemmen 4, 5 bzw. die Lötstellen 6, 7 mit dem Schirmverbinder 1 elektrisch kontaktierbar.

FIG 3 und FIG 4 zeigen einen integrierten Schirmverbinder 21, der in einen Bus-Steckverbinder 60 integriert ist.

Die Ausführungen zu den FIG 3 und 4 entsprechen im Wesentlichen denen aus FIG 1 und 2, wobei der Steckverbinder nunmehr als Steckverbinder 21 und im Wesentlichen mit dem schirmenden Element 23 einteilig ausgeführt ist. Diese Ausführung führt zu einer geringeren Bauteilanzahl und einer gewissen Einfachheit des Bus-Steckverbinders 60 im Vergleich zum Bus-Steckverbinder 40 der FIG 1 und 2. Der Bus-Steckverbinder 60 weist weniger Berührungsflächen innerhalb des Gesamtschirmes auf und ist deswegen besser gegen Burst-Ströme abgesichert.

Der Anschluss von Projektier- bzw. Programmiergeräten ist beim Bus-Steckverbinder 60 nicht möglich.

Es ist vorgesehen, dass der als Schirmblech ausgeführte Schirmverbinder 21 auch weitere schirmende Funktionen übernimmt, indem weitere Komponenten des Bus-Steckverbinders 60 in diesen integriert werden. So ist beispielsweise denkbar, dass das schirmende Element 38 und/oder die Schirmplatte 35 ebenso mit diesem integriert bzw. mit diesem einstückig ausgeführt werden.

Die Vertiefungen 39 erleichtern die elektrische Kontaktierung zur Schirmplatte 35 und sind in der Nähe der Öffnungen 37 angeordnet, die zur Durchführung schraubenähnlicher Befestigungsmittel dienen.

Für die Kontaktierelemente 29, die Bereiche 33 und die Erhebung 31 gilt das Entsprechende wie für die die Kontaktierelemente 9, die Bereiche 12,13 und die Erhebung 11 der FIG 1.

Vorteilhafterweise sind mechanische Kontaktmechanismen (wie die Klemmen 4, 5, aus FIG 1 des Schirmverbinders zur Kontaktierung der Schirmplatte 35 bei dieser Ausführungsform nicht notwendig.

Zusammenfassend betrifft die Erfindung einen Bus-Steckverbinder mit mindestens zwei Kabelanschlüssen für Busleitungen, wobei die Kabelanschlüsse jeweils zur elektrischen Verbindung mit mindestens einer Bussignalleitung und einer Busschirmleitung eines Kabels vorgesehen sind, wobei ein Schirmverbinder des Kabelanschlusses zur elektrischen Kontaktierung der Busschirmverbindung des Kabels mit den Bus-Steckverbinder schirmenden Elementen vorgesehen ist. Ziel ist es, eine Kostenersparnis bei Fertigung und Bauteilkosten gegenüber metallisierten bzw. Metallgehäusen derartiger Bus-Steckverbinder zu erreichen, wobei ein identisches oder günstigeres EMV-Verhalten erzielt wird. Dazu werden der Schirmverbinder als flächige Schirmung der Kabelanschlüsse ausgebildet und im Bereich der Kontaktierung der Busschirmleitungen Kontaktelemente angeordnet, die zur selbsttätigen Kontaktierung der Busschirmleitungen mit den durch Klemmung bei der Montage des Gehäuses schirmenden Elementen des Bus-Steckverbinders vorgesehen sind.

## Patentansprüche

1. Bus-Steckverbinder (40, 60) mit einem ersten Bereich (12) und einem zweiten Bereich (13) mit Kabelanschlüsse eines ersten Kabels (42) und eines zweiten Kabels (41) für Busleitungen (43, 44, 45, 46) wobei die Kabelanschlüsse jeweils zur elektrischen Verbindung mit mindestens einer Bussignalleitung (45, 46) und einer Busschirmleitung (43, 44) der Kabel (41, 42) vorgesehen sind; wobei ein Schirmverbinder (1, 21) der Kabelanschlüsse zur elektrischen Kontaktierung der Busschirmleitungen (43, 44) der Kabel (41, 42) mit den Bus-Steckverbinder (40, 60) schirmenden Elementen (15, 19, 20, 35, 38) vorgesehen ist, und im ersten und zweiten Bereich (12, 13) Kontaktelemente (9, 29) aufweist, die zur selbsttätigen Kontaktierung der Busschirmleitungen (43, 44) mit dem Schirmverbinder (1, 21) dienen, **dadurch gekennzeichnet, dass** der Schirmverbinder (1, 21) als flächige Schirmung der Kabelanschlüsse ausgebildet ist, wobei der erste Bereich (12) als eine erste Wanne zur Aufnahme der Busschirmleitung (44) des ersten Kabels (42) und der zweite Bereich (13) als eine zweite Wanne zur Aufnahme des zweiten Kabels (41) ausgestaltet ist, wobei zwischen der ersten Wanne und der zweiten Wanne eine Erhebung (11) derart angeordnet ist, dass bei einer Montage eines den Schirmverbinder (21) abdeckenden Gehäuseteils, die Kabel (41, 42) in die Wannen eindrückbar sind, wobei mittels einer wellenförmigen Anordnung aus der ersten Wanne, der Erhebung (11) und der zweiten Wanne die Montage erleichtert ist, wobei mittels des Gehäuseteils eine Klemmung zur Kontaktierung der Busschirmleitungen (43, 44) mit den Kontaktelementen (9, 29) erreichbar ist.

2. Bus-Steckverbinder (40, 60) nach Anspruch 1, wobei der Schirmverbinder (1, 21) zur Verlötung mit einem den Bus-Steckverbinder (40, 60) aufweisendes schirmendes Element (15, 19, 20, 35, 38), insbesondere einer eine Leiterplatte schirmende Schirmplatte (15), vorgesehen ist.

3. Bus-Steckverbinder (40, 60) nach einem der vorhergehenden Ansprüche, wobei der Schirmverbinder (1, 21) in ein den Bus-Steckverbinder schirmendes Element (15, 19, 20, 35, 38), insbesondere einer eine Leiterplatte schirmende Schirmplatte (15), vorgesehen ist.

4. Bus-Steckverbinder (40, 60) nach einem der vorhergehenden Ansprüche, wobei der Schirmverbinder (1, 21) als Schirmblech ausgebildet ist, dessen Form an die Form der Kabel (41, 42) angepasst ist.

5. Bus-Steckverbinder (40, 60) nach einem der vorhergehenden Ansprüche, wobei der Schirmverbinder (1, 21) als metallisches oder metallisiertes Prägeteil ausgebildet ist.

6. Bus-Steckverbinder (40, 60) nach einem der vorhergehenden Ansprüche, wobei am Bus-Steckverbinder (40, 60) mindestens eine Anschlussbuchse (16, 36) zur Verbindung mit einem Busteilnehmer vorgesehen ist.

7. Bus-Steckverbinder (40, 60) nach einem der vorhergehenden Ansprüche, wobei der Bus-Steckverbinder (40, 60) als PROFIBUS-Stecker ausgeführt ist.

## Claims

1. Bus connector (40, 60) with a first area (12) and a second area (13) with cable connections of a first cable (42) and a second cable (41) for bus lines (43, 44, 45, 46), with the cable connections each being provided for electrical connection with at least one bus signal line (45, 46) and one bus screen line (43, 44) of the cable (41, 42), with a screen connector (1, 21) of the cable connections being provided for electrical contacting of the bus screen lines (43, 44) of the cable (41, 42) with the elements (15, 19, 20, 35, 38) screening the bus connector (40, 60), and featuring contact elements (9, 29) in the first and second area (12, 13) which are used for automatic contacting of the bus screen lines (43, 44) with the screen connector, **characterised in that** the screen connector (1, 21) is embodied as a flat screen of the cable connections, with the first area (12) being designed as a first trough to receive the bus screen line (44) of the first cable (42) and the second area (13) as a second trough to receive the second cable (41), with a raised section (11) being embodied between the first trough and the second tray such that, on installation of a housing part covering the screen connector (21), the cables (41, 42) can be pressed into the troughs, with installation being facilitated by an undulating arrangement of the first tray, the raised section (11) and the second trough, with a clamping for contacting the bus screen lines (43, 44) with the contact elements (9, 29) able to be achieved by means of the housing part.

2. Bus connector (40, 60) according to claim 1, with the screen connector (1, 21) being provided for soldering to an element (15, 19, 20, 35, 38) featuring the bus connector (40, 60), especially a screening plate (15) screening a circuit board.

3. Bus connector (40, 60) according to one of the previous claims, with the screen connector (1, 21) being provided in an element (15, 19, 20, 35, 38) screening the bus connector, especially a screening plate (15) screening a circuit board.

4. Bus connector (40, 60) according to one of the previous claims, with the screen connector (1, 21) being embodied as a metal screen, the form of which is adapted to the form of the cable (41, 42).

5. Bus connector (40, 60) according to one of the previous claims, with the screen connector (1, 21) being embodied as a metallic or metalized stamped part.

6. Bus connector (40, 60) according to one of the previous claims, with at least one connection socket (16, 36) being provided on the bus connector (40, 60) for connection to a bus user.

7. Bus connector (40, 60) according to one of the previous claims, with the bus connector (40, 60) being embodied as a PROFIBUS connector.

## Revendications

1. Connecteur ( 40, 60 ) à fiches de bus comprenant une première région ( 12 ) et une deuxième région ( 13 ) ayant des raccords de câble d'un premier câble ( 42 ) et d'un deuxième câble ( 41 ) pour des lignes ( 43, 44, 45, 46 ) de bus, les raccords de câble étant prévus respectivement pour la liaison électrique avec au moins une ligne ( 45, 46 ) de signal de bus et une ligne ( 43, 44 ) de protection de bus des câbles ( 41, 42 ), un connecteur ( 1, 21 ) de protection des raccords de câble étant prévu pour la mise en contact électrique des lignes ( 43, 44 ) de protection de bus des câbles ( 41 et 42 ) avec des éléments ( 15, 19, 20, 35, 38 ) protégeant le connecteur ( 40, 60 ) à fiches de bus et ayant dans la première et la deuxième régions ( 12, 13 ) des éléments ( 9, 29 ) de contact qui servent à la mise en contact automatique des lignes ( 43, 44 ) de protection de bus avec le connecteur ( 1, 21 ) de protection, **caractérisé en ce que** le connecteur ( 1, 21 ) de protection est constitué sous la forme d'une protection plane des raccords de câble, la première région ( 12 ) étant conformée sous la forme d'une première cuvette de réception de la ligne ( 44 ) de protection de bus du premier câble ( 42 ) et la deuxième région ( 13 ) sous la forme d'une deuxième cuvette de réception du deuxième câble, une surélévation ( 11 ) étant disposée entre la première cuvette et la deuxième cuvette de manière à ce que, lors d'un montage d'une partie de boîtier recouvrant le connecteur ( 21 ) de protection, les câbles ( 41, 42 ) puissent être enfoncés dans les cuvettes, dans lequel au moyen d'un agencement ondulé composé de la première cuvette, de la surélévation ( 11 ) et de la deuxième cuvette, le montage est facilité, dans lequel au moyen de la partie du boîtier, on peut obtenir, au moyen de la partie de boîtier, un serrage pour la mise en contact des lignes ( 43, 44 ) de protection de bus avec les éléments ( 9, 29 ) de contact.

2. Connecteur ( 40, 60 ) à fiches de bus suivant la revendication 1, dans lequel le connecteur ( 1, 21 ) de protection est prévu pour la brasure avec un élément ( 15, 19, 20, 35, 38 ) de protection ayant le connecteur ( 40, 60 ) à fiches de bus, notamment avec une plaque ( 15 ) de protection protégeant une plaquette à circuit imprimé.

3. Connecteur ( 40, 60 ) suivant l'une des revendications précédentes, dans lequel le connecteur ( 1, 21 ) de protection est prévu dans un élément ( 15, 19, 20, 35, 38 ) protégeant le connecteur à fiches de bus, notamment dans une plaque ( 15 ) de protection protégeant une plaquette à circuit imprimé.

4. Connecteur ( 40, 60 ) suivant l'une des revendications précédentes, dans lequel le connecteur ( 1, 21 ) de protection est constitué sous la forme d'une tôle de protection dont la forme est adaptée à la forme du câble ( 41, 42 ).

5. Connecteur ( 40, 60 ) suivant l'une des revendications précédentes, dans lequel le connecteur ( 1, 21 ) de protection est constitué sous la forme d'une pièce matricée, métallique ou métallisée.

6. Connecteur ( 40, 60 ) suivant l'une des revendications précédentes, dans lequel il est prévu sur le connecteur ( 40, 60 ) à fiches de bus au moins une douille ( 16, 36 ) de connexion pour la liaison avec un participant du bus.

7. Connecteur ( 40, 60 ) suivant l'une des revendications précédentes, dans lequel le connecteur ( 40, 60 ) à fiches de bus est réalisé sous la forme d'un connecteur PROFIBUS.
